# EUROPÄISCHE PATENTSCHRIFT

(11) **EP 0 558 520 B1**
(45) Veröffentlichungstag und Bekanntmachung des Hinweises auf die Patenterteilung: **15.06.1994**
(21) Anmeldenummer: 91919418.3
(22) Anmeldetag: 12.11.1991
(51) Int. Cl.: B61D 17/10

(54) **VERLEGUNG VON FUSSBODENPLATTEN IN SCHIENENFAHRZEUGEN**
LAYING OF FLOOR PANELS IN RAIL VEHICLES
POSE DE PANNEAUX DE PLANCHER DANS DES VEHICULES SUR RAILS

(30) Priorität: 22.11.1990 DE 4037125
(43) Veröffentlichungstag der Anmeldung: 08.09.1993
(73) Patentinhaber: ABB HENSCHEL WAGGON UNION GmbH, D-13509 Berlin (DE)
(72) Erfinder: VEIT-SALOMON, Emil, D-1000 Berlin 12 (DE)
(74) Vertreter: Rupprecht, Klaus, Dipl.-Ing.
(86) Internationale Anmeldenummer: EP9102138
(87) Internationale Veröffentlichungsnummer: WO9209468

(56) Entgegenhaltungen:
- EP-A- 0 063 214
- EP-A- 0 260 200
- DE-A- 2 910 755
- DE-U- 8 814 439
- GB-A- 370 604

## Beschreibung

Die Erfindung betrifft die Verlegung von Fußbodenplatten in Schienenfahrzeugen zur Personenbeförderung, wobei eine vorgefertigte, aus Holz- oder Mehrschichtplatten bestehende oder in Sandwichbauweise hergestellte, den Fußboden des fertigen Schienenfahrzeuges bildende Fußbodenplatte auf den metallischen Fußbodentragrahmen des Wagenkastenrohbaus aufgeklebt ist.

Es ist bekannt, zur Schwingungsentkopplung des Fußbodens vom Wagenkasten bei Schienenfahrzeugen, den Fußboden schwimmend im Wagenkastenrohbau zu verlegen. Diese schwimmende Verlegung des Fußbodens ergibt eine erhebliche Reduzierung bezüglich des Schwingungs- und Geräuschpegels.

Die schwimmende Verlegung von Fußböden erfolgt dabei bei einer Ausführung durch vollflächiges Auftragen von einem im ausgehärtetem Zustand elastischen Kleber, der in einer solchen Schichtstärke aufgetragen werden muß, daß die gewünschte Entkopplung des Fußbodens vom Wagenkastenrohbau gewährleistet ist. Nachteilig bei diesem Verlegeverfahren sind die hohen Kosten für Material und Fertigung. Der Kleber muß in solchen Mengen aufgetragen werden, daß eine solche Klebeschichtstärke gewährleistet ist, die die geforderte Entkopplung gewährleistet. Diese dickschichtige Auftragung des Klebers erfordert eine lange Standzeit, während der der Fußboden nicht belastet werden darf, da die Aushärtungsphase der Klebstoffe bei dickschichtiger Auftragung ca. 36 Stunden beträgt.

Bei einer weiteren vorbekannten Verlegemethode von Fußbodenplatten in Schienenfahrzeugen werden Gummi-Metallprofile mit dem Wagenkastenrohbau verklammert und die Fußbodenplatten anschließend auf die Gummi-Metallprofile aufgelegt und verschraubt. Nachteilig bei diesem Verfahren ist ebenfalls wieder der hohe Material- und Fertigungsaufwand, da neben den teuren Gummi-Metallprofilen große Mengen Schrauben verwendet werden müssen.

Das Ziel der Erfindung bestand darin, eine Verlegung von Fußbodenplatten in Schienenfahrzeugen zu finden, die den Fertigungsverlauf vereinfacht, die Standzeit verkürzt und die Kosten für das Verlegen senkt bei gleichzeitiger Gewährleistung der Schwingungsentkopplung des Fußbodens vom Wagenkasten.

Diese Aufgabe wird gemäß der Erfindung dadurch gelöst, daß zwischen Wagenkastenrohbau und Fußbodenplatte Gummi- oder Kunststoffstreifen eingelegt und einerseits mit dem Wagenkastenrohbau und andererseits mit den Fußbodenplatten verklebt sind, wobei die Gummi- oder Kunststoffstreifen auf ihrer Oberseite und ihrer Unterseite profiliert ausgebildet sind. Die Gummi- oder Kunststoffstreifen sind kostengünstig. Die Profilierung auf der Ober- und der Unterseite des Gummi- oder Kunststoffstreifens gewährleistet, daß sich der Kleber beim Einbetten des Streifens definiert verteilt. Es entsteht auf den Erhebungen der Gummi- oder Kunststoffstreifen zwischen Fußbodenplatte und Gummistreifen bzw. zwischen Gummistreifen und Wagenkastenrohbau eine dünne Klebeschicht in der Stärke von ca. 0,1 mm. Die Vertiefungen des Gummistreifens werden vollständig ausgefüllt. Überschüssiger Kleber quillt seitlich heraus. Die Vorteile der erfindungsgemäßen Verklebung bestehen darin, daß die kleinflächig aufzutragende Raupe des langsam aushärtenden Klebers durch die kleine Oberfläche sehr langsam aushärtet. Der Arbeitsablauf kann somit großzügig erfolgen. Die durch die Verteilung der Klebemasse beim Auflegen der Fußbodenplatten auf die Gummi- oder Kunststoffstreifen entstehende dünne Klebeschicht zwischen den Erhebungen des Gummistreifens und dem Wagenkastenrohbau einerseits und Gummistreifen und den Fußbodenplatten andererseits führt zu einer schnellen Anfangshaftung bei ausreichender Zeit für gewünschte Lagekorrekturen der Fußbodenplatten während der Montage. Die langsam aushärtende Klebemasse in den Vertiefungen des Gummistreifens kann nach erfolgter Anfangshaftung nicht mehr ausweichen, wodurch die eingebauten Fußbodenplatten sehr schnell begehbar sind und die Standzeit, während der der Fußboden nicht begangen werden kann, wesentlich verkürzt wird. Die Vertiefungen des Gummistreifens werden mit Klebemasse vollständig ausgefüllt, wodurch über die gesamte Auflagelänge eine gleichmäßige elastische Haftung erzielt wird. Die gleichmäßig dünne Klebeschicht zwischen den Erhebungen des Gummistreifens und dem Wagenkastenrohbau beziehungsweise zwischen den Gummistreifen und den Fußbodenplatten führt zu einer definierten Konstruktionshöhe des Gesamtsystems. Durch die definierte Verteilung des Klebers sinkt der Bedarf an Klebestoff um ca. 90 %. Die profilierte Oberflächenform des Gummi- bzw. Kunststoffstreifens vergrößert die wirksame Klebefläche an diesen Streifen. Unsachgemäße Verschmutzung des Gummi- oder Kunststoffstreifens beschränkt sich auf einzelne Punkte auf den Erhebungen, sodaß eine ausreichende Haftung in den Vertiefungen gewährleistet ist.

In zweckmäßiger Ausgestaltung der Erfindung weisen die Gummi- oder Kunststoffstreifen auf ihrer Oberseite und ihrer Unterseite Erhebungen und Vertiefungen auf. Hierbei sind nach einer Ausführung der Erfindung die Erhebungen und Vertiefungen wellenförmig ausgebildet. Nach einer weiteren Ausführung der Erfindung sind die Erhebungen kegelstumpf- oder pyramidenstumpfförmig ausgebildet. Gemäß der Erfindung soll der Kleber in ausgehärtetem Zustand eine Shorehärte aufweisen, die der Shorehärte des Gummi- oder Kunststoffstreifens entspricht.

Diese genannten Vorteile führen zu einer erheblichen Kosteneinsparung und Optimierung des Fertigungsverfahrens.

Einzelheiten der Erfindung werden anhand der Zeichnung in einem Ausführungsbeispiel erläutert.

Es zeigt
- Figur 1: einen Querschnitt durch den Fußboden eines Schienenfahrzeugs mit der Verlegung der Fußbodenplatten gemäß einem Ausführungsbeispiel der Erfindung.

Auf den in der Regel aus metallischen Kantprofilen oder Wellblechen bestehenden Fußbodentragrahmen 1 wird eine Klebeschicht 2 streifig aufgetragen. In diese Klebeschicht 2 wird ein Gummi- oder Kunststoffstreifen 3 eingelegt. Der Gummi- oder Kunststoffstreifen 3 weist dabei in dem Ausführungsbeispiel eine Breite von ca. 3 cm und eine Stärke von ca. 1 cm bei einer Länge von ca. 30 cm auf. Länge, Breite und Stärke des Gummi- oder Kunststoffstreifens 3 können dabei jedoch auch jedes beliebige andere Maß erhalten. Der Gummi- oder Kunststoffstreifen 3 ist dabei auf seiner Oberseite und auf seiner Unterseite wellig ausgeführt. Die Wellenberge 3a und Wellentäler 3b sind in Längsrichtung des Gummi- oder Kunststoffstreifen 3 angeordnet. Wellenberge 3a und Wellentäler 3b der Ober- und Unterseite des Gummi- oder Kunststoffstreifens sind symmetrisch zueinander angeordnet. Nach Einlegen des Gummi- oder Kunststoffstreifens 3 in die Klebeschicht 2 wird auf den Gummi- oder Kunststoffstreifen 3 eine weitere Klebeschicht 4 vollflächig aufgetragen. Nach Verlegung der erforderlichen Anzahl Gummi- oder Kunststoffstreifen 3, die in dem Ausführungsbeispiel mit einem Abstand von ca. 30 bis 40 cm verlegt werden und der Beschichtung der Gummi- oder Kunststoffstreifen 3 mit der Klebeschicht 4 wird auf diese Gummi- oder Kunststoffstreifen 3 die Fußbodenplatte 5 aufgelegt und in ihre vorgesehene Endlage verschoben. Durch das Gewicht der Fußbodenplatte 5 und deren Verschieben in ihre Endlage wird die Klebeschicht 2 und die Klebeschicht 4 zwischen den Wellenbergen 3a und dem Fußbodentragrahmen einerseits und den Wellenbergen 3a und der Fußbodenplatte 5 andererseits auf ein Minimum zusammengepreßt. Überschüssiger Kleber 2 und 4 quillt seitlich des Gummi- oder Kunststoffstreifens 3 heraus. Die dünnschichtige Klebeschicht zwischen den Wellenbergen und dem Fußbodenrahmen bzw. zwischen den Wellenbergen und der Fußbodenplatte bewirken ein schnelles Aushärten des Klebers an diesen Stellen, sodaß die Standzeit erheblich verkürzt wird. Die Gummi- oder Kunststoffstreifen 3 können in jeder konstruktiv bedingten Stärke oder Abstand zueinander verlegt werden.

## Patentansprüche

1. Verlegung von Fußbodenplatten (5) in Schienenfahrzeugen zur Personenförderung, wobei eine vorgefertigte, aus Holz oder Mehrschichtplatten bestehende oder in Sandwichbauweise hergestellte, den Fußboden des fertigen Schienenfahrzeuges bildende Fußbodenplatte auf den metallischen Fußbodentragrahmen (1) des Wagenkastenrohbaus aufgeklebt ist, dadurch gekennzeichnet, daß zwischen Wagenkastenrohbau und Fußbodenplatte (5) Gummi- oder Kunststoffstreifen (3) eingelegt und einerseits mit dem Wagenkastenrohbau und andererseits mit den Fußbodenplatten verklebt sind, wobei die Gummi- oder Kunststoffstreifen (3) auf ihrer Oberseite und ihrer Unterseite profiliert ausgebildet sind.

2. Verlegung von Fußbodenplatten (5) nach Anspruch 1, dadurch gekennzeichnet, daß die Gummi- oder Kunststoffstreifen (3) auf ihrer Oberseite und ihrer Unterseite Erhebungen (3a) und Vertiefungen (3b) aufweisen.

3. Verlegung von Fußbodenplatten (5) nach den Ansprüchen 1 und 2, dadurch gekennzeichnet, daß die Erhebungen und Vertiefungen (3a,3b) wellenförmig ausgebildet sind.

4. Verlegung von Fußbodenplatten (5) nach den Ansprüchen 1 und 2, dadurch gekennzeichnet, daß die Erhebungen (3a,3b) kegelstumpf- oder pyramidenstumpfförmig ausgebildet sind.

5. Verlegung von Fußbodenplatten nach den Ansprüchen 1 bis 4, dadurch gekennzeichnet, daß der Kleber in ausgehärtetem Zustand eine Shorehärte aufweist, die der Shorehärte des Gummi- oder Kunststoffstreifen (3) entspricht.

## Claims

1. Laying of floor panels (5) in rail vehicles for passenger transport, a prefabricated floor panel which consists of wood or multi-layer panels or is produced in a sandwich design and forms the floor of the finished rail vehicle being bonded onto the metallic floor supporting frame (1) of the bodyshell of the carriage, characterized in that rubber strips or plastic strips (3) are laid between the bodyshell of the carriage and the floor panel (5) and are bonded on the one hand to the bodyshell of the carriage and on the other hand to the floor panels, the rubber strips or plastic strips (3) being constructed with profiles on their upper side and their lower side.

2. Laying of floor panels (5) according to Claim 1, characterized in that the rubber strips or plastic strips (3) have elevations (3a) and depressions (3b) on their upper side and their lower side.

3. Laying of floor panels (5) according to Claims 1 and 2, characterized in that the elevations and depressions (3a, 3b) are of wave-shaped design.

4. Laying of floor panels (5) according to Claims 1 and 2, characterized in that the elevations (3a, 3b) are constructed in the form of truncated cones or truncated pyramids.

5. Laying of floor panels according to Claims 1 to 4, characterized in that in the hardened state the bonding agent has a Shore hardness which corresponds to the Shore hardness of the rubber strip or plastic strip (3).

## Revendications

1. Pose de panneaux de plancher (5) dans des véhicules ferroviaires pour le transport de voyageurs, un panneau de plancher préfabriqué, formé de bois ou de panneaux multicouches ou réalisé en structure sandwich et constituant le plancher du véhicule ferroviaire terminé, étant collé sur le cadre-support (1) de plancher de l'ossature de la caisse du véhicule, caractérisé par le fait que des rubans (3) en caoutchouc ou en matière plastique sont intercalés entre l'ossature de la caisse du véhicule et le panneau de plancher (5) et sont collés d'une part à l'ossature de la caisse du véhicule et d'autre part aux panneaux de plancher, les rubans (3) en caoutchouc ou en matière plastique étant profilés sur leur côté supérieur et sur leur côté inférieur.

2. Pose de panneaux de plancher suivant la revendication 1, caractérisé par le fait que les rubans (3) en caoutchouc ou en matière plastique présentent des saillies (3a) et des creux (3b) sur leur face supérieure et sur leur face inférieure.

3. Pose de panneaux de plancher (5) suivant les revendications 1 et 2, caractérisé par le fait que les saillies et creux (3a, 3b) sont réalisés sous une forme ondulée.

4. Pose de panneaux de plancher (5) suivant les revendications 1 et 2, caractérisé par le fait que les saillies (3a, 3b) sont réalisées en tronc de cône ou tronc de pyramide.

5. Pose de panneaux de plancher suivant les revendications 1 à 4, caractérisé par le fait que la colle présente à l'état durcie une dureté Shore correspondant à la dureté Shore du ruban (3) en caoutchouc ou en matière plastique.
